# EUROPÄISCHE PATENTSCHRIFT

(11) **EP 4 610 458 B1**
(45) Veröffentlichungstag und Bekanntmachung des Hinweises auf die Patenterteilung: **18.03.2026**
(21) Anmeldenummer: 25156023.1
(22) Anmeldetag: 05.02.2025
(51) Int. Cl.: E05B 65/10

(54) **ANTI-PANIK-DRUCKSTANGE MIT TÜRÖFFNER**
ANTI-PANIC PUSH ROD WITH DOOR OPENER
BARRE DE POUSSÉE ANTI-PANIQUE AVEC OUVERTURE DE PORTE

(30) Priorität: 29.02.2024 DE 102024105835
(43) Veröffentlichungstag der Anmeldung: 03.09.2025
(73) Patentinhaber: ASSA ABLOY Sicherheitstechnik GmbH, 72458 Albstadt (DE)
(72) Erfinder: Sauter, Andreas, 72469 Messstetten (DE); Gerhard, Hennecke, 42555 Velbert (DE)
(74) Vertreter: Wagner, Jürgen

(56) Entgegenhaltungen:
- EP-A1- 0 481 931
- DE-A1- 102013 000 285
- US-A- 4 968 070
- US-A1- 2021 372 166

## Beschreibung

Die Erfindung betrifft eine Anti-Panik-Druckstange zur Betätigung eines Türschlosses einer Fluchttür oder Notausgangstür mit den Merkmalen des Oberbegriffs des Anspruchs 1.

Fluchttüren in Gebäuden werden in der Praxis üblicherweise mit einer schaltbaren Verriegelungsvorrichtung versehen, sodass diese normalerweise verschlossen und nicht begehbar sind. In einem Notfall oder bei Panik sollen diese Türen jedoch problemlos zu öffnen und damit für Jedermann begehbar sein.

Dazu wird in der Regel eine elektrisch schaltbare Türverriegelung vorgesehen, welche von einer Nottaste betätigt werden kann. Durch Betätigung der Nottaste wird die Türverriegelung ausgeschaltet und gleichzeitig ein Alarmsignal generiert. Daraufhin kann über eine Panikdruckstange die Tür geöffnet und somit als Fluchtweg genutzt werden.

Eine entsprechende Panikdruckstange ist aus der DE 10 2013 000 285 A1 bekannt. Dort ist eine Anti-Panik-Druckstange für eine Paniktür gezeigt umfassend ein auf dem Türblatt aufliegend montierbares Grundprofil sowie ein Betätigungsprofil, welches auf das Grundprofil hin betätigbar ist, um ein Türschloss zu öffnen.

Aus der DE 10 2014 113 654 A1 ist eine Panikdruckstange für eine Tür bekannt, die ein Gehäuse mit Grundprofil und Betätigungsprofil aufweist. Um einem Benutzer Informationen bereitzustellen, weist diese Panikdruckstange ein Display zur Anzeige von Bildinformationen oder Textinformationen auf. Das Display ist im Bereich der Schließkante der Tür in das Gehäuse integriert.

Um eine zusätzliche Türverriegelung einzusparen, ist es möglich, die Anti-Panik-Druckstange mit einer elektrisch schaltbaren Sperrvorrichtung zu versehen. Eine solche Panikdruckstange ist aus der EP 2 348 172 A2 bereits bekannt. Diese Panikdruckstange weist ebenfalls ein auf dem Türblatt aufliegend montierbares Grundprofil sowie ein Betätigungsprofil auf, welches in Richtung auf das Grundprofil hin betätigbar ist, um ein Türschloss zu öffnen. Über einen Türöffner, welcher im Grundprofil angeordnet und mit dem Übertragungsgetriebe zwischen Betätigungsprofil und Grundprofil zusammenwirkt, ist es möglich, eine Betätigung dieser Anti-Panik-Druckstange elektrisch schaltbar zu sperren oder freizugeben. Von Nachteil ist hier jedoch, dass bei einer asymmetrischen Betätigung des Betätigungsprofils sich dieses verkanten und es dadurch zu Verklemmungen kommen kann. Ferner sind die Kraftverhältnisse aufgrund des Übertragungsgetriebes für den verwendeten Türöffner sub-optimal, was zu erhöhten Haltekräften führt. Zudem ist es notwendig, für sämtliche Türbreiten jeweils eine eigene Anti-Panik-Druckstange zu konstruieren, da die Länge dieser Anti-Panik-Druckstange nicht einfach an unterschiedliche Türbreiten anpassbar ist.

Es ist Aufgabe der vorliegenden Erfindung, eine elektrisch schaltbare Anti-Panik-Druckstange für Fluchttüren oder Notausgangstüren zu schaffen, welche die aus dem Stand der Technik bekannten Nachteile überwindet.

Diese Aufgabe wird erfindungsgemäß durch eine Anti-Panik-Druckstange mit den Merkmalen des Anspruchs 1 gelöst.

Erfindungsgemäß wird eine Anti-Panik-Druckstange zur Betätigung eines Türschlosses einer Fluchttür oder Notausgangstür vorgeschlagen, umfassend ein auf einem Türblatt aufliegend montierbares Grundprofil und ein sich parallel zu der Längsrichtung des Grundprofils erstreckendes Betätigungsprofil, welches relativ zu dem Grundprofil beweglich gelagert ist, sowie eine im Grundprofil angeordnete Schiebervorrichtung mit wenigstens einem Schieber, der über ein Nussgetriebe oder eine Kurbelstange mit einer Abtriebsnuss zur Betätigung eines Türschlosses verbunden ist, und wobei die Abtriebsnuss mittels eines Dorns mit einer Schlossnuss des Türschlosses verbindbar ist, weiter umfassend eine Übertragungsvorrichtung zur Übertragung einer Bewegung des Betätigungsprofils auf die Schiebervorrichtung. Wesentlich dabei ist, dass entweder zwei Türöffner oder zwei Fluchttüröffner vorgesehen sind, wobei jeweils einer der Türöffner oder Fluchttüröffner im Bereich eines Endes des Grundprofils außerhalb des Betätigungsprofils und außerhalb des Grundprofils derart angeordnet ist, dass jeder der beiden Türöffner oder Fluchttüröffner eine Betätigung des Betätigungsprofils schaltbar sperrt.

Insbesondere weist die Anti-Panik-Druckstange eine elektrisch schaltbare Sperrvorrichtung umfassend zwei Türöffner oder Fluchttüröffner auf.

Durch die Verwendung von zwei Türöffnern oder Fluchttüröffnern, die jeweils im Endbereich der Anti-Panik-Druckstange angeordnet sind, wird eine symmetrische Kraftverteilung erzielt. D.h. selbst bei einer einseitigen Belastung des Betätigungsprofils verteilt sich die Kraft auf die beiden Türöffner bzw. Fluchttüröffner, sodass ein Verkanten des Betätigungsprofils oder ein Verklemmen des Betätigungsprofils ausgeschlossen wird. Ein weiterer Vorteil ist, dass durch die Anordnung der Türöffner oder Fluchttüröffner außerhalb des Grundprofils und außerhalb des Betätigungsprofils im Endbereich, die Ausgestaltung des Grundprofils und Betätigungsprofils, insbesondere dessen Länge, flexibel ist und daher nicht für jede Längenvariante eine eigene Konstruktion der Anti-Panik-Druckstange erforderlich ist. Insbesondere kann durch einfaches Ablängen des Grund- und Betätigungsprofils die Länge der Anti-Panik-Druckstange auf die jeweils vorhandene Türbreite individuell angepasst werden, ohne dass die Konstruktion bezüglich der elektrischen Sperrvorrichtung mit den beiden Türöffnern oder Fluchttüröffnern geändert werden muss.

Vorzugsweise wird unter mittelbarem Sperren des Betätigungsprofils verstanden, dass die Türöffner oder Fluchttüröffner unter Zwischenschaltung eines Getriebeelements mit dem Betätigungsprofil zusammenwirken. Das Getriebeelement kann beispielsweise die Schiebervorrichtung oder die Übertragungsvorrichtung sein.

Vorzugsweise wird unter unmittelbarem Sperren einer Betätigung des Betätigungsprofils ein direktes Einwirken der Türöffner oder Fluchttüröffner auf das Betätigungsprofil oder mit dem Betätigungsprofil direkt verbundene, insbesondere starr verbundene, Komponenten verstanden. Solche Komponenten können z.B. seitliche Abdeckkappen oder Verstärkungsprofile, die innerhalb des Betätigungsprofils angeordnet sind, sein.

Unter einem Fluchttüröffner wird insbesondere ein gemäß einer Richtlinie für Fluchtwege oder Notausgangstüren zugelassener Türöffner verstanden. Eine solche Richtlinie kann beispielsweise eine Musterbauordnung sein, oder die DIN 18091, oder die EltVTR, oder eine entsprechende VdS-Richtlinie.

In einer Ausgestaltung kann vorgesehen sein, dass die beiden Türöffner oder Fluchttüröffner eine Betätigung des Betätigungsprofils mittelbar sperren, indem einer der Türöffner oder Fluchttüröffner mit der Abtriebsnuss und/oder der Kurbelstange und/oder dem Nussgetriebe und/oder dem Dorn zusammenwirkt, um eine Bewegung der Abtriebsnuss und/oder der Kurbelstange und/oder des Dorns schaltbar freizugeben oder zu sperren. Dies kann dadurch erfolgen, dass jeder der Türöffner oder Fluchttüröffner eine schaltbare Türöffnerfalle aufweist, welche freigegeben um eine Schwenkachse frei schwenkbar ist und gesperrt in einer Sperrposition fixiert ist, und wobei entweder ein an der Abtriebsnuss befindlicher Anschlag in die Türöffnerfalle einer der beiden Türöffner eingreift oder ein an der Kurbelstange oder dem Nussgetriebe befindlicher Anschlag in die Türöffnerfalle eingreift oder wobei der Dorn direkt in die Türöffnerfalle eingreift. Insbesondere kann das Nussgetriebe zur Übertragung einer Bewegung des Schiebers auf die Abtriebsnuss ausgebildet sein und mein oder mehrere Hebel und/oder ein oder mehrere Zahnräder umfassen.

Es kann vorgesehen sein, dass der andere der beiden Türöffner oder Fluchttüröffner im Bereich des gegenüberliegenden Endes des Betätigungsprofils oder Grundprofils angeordnet ist und mit einem Schieber der Schiebervorrichtung mittelbar oder unmittelbar zusammenwirkt, um eine Bewegung des Schiebers schaltbar freizugeben oder zu sperren.

Von Vorteil ist insbesondere, dass auf einem Ende der Anti-Panik-Druckstange der Türöffner oder Fluchttüröffner direkt an der Abtriebsnuss und an dem anderen gegenüberliegenden Ende der Anti-Panik-Druckstange der Türöffner am Schieber angreift. Dadurch werden die beiden distalen Enden der Schiebervorrichtung durch den Türöffner blockiert oder freigegeben. Insbesondere ist vor Vorteil, dass dadurch die zur Betätigung des Türschlosses notwendigen Kräfte direkt durch den Türöffner aufgenommen werden und dadurch die Kraftverhältnisse und Wegverhältnisse nicht durch zwischengeschaltete Getriebeelemente verfälscht werden. Durch die Blockierung der Schiebervorrichtung bzw. Abtriebsnuss an den beiden distalen Punkten wird auch eine möglicherweise asymmetrische Betätigung des Betätigungselements aufgefangen, da durch die Blockierung an zwei Punkten eine automatische Kraftverteilung zwischen dem ersten Türöffner oder Fluchttüröffner und dem zweiten Türöffner oder Fluchttüröffner erfolgt.

In einer alternativen Ausgestaltung kann vorzugsweise vorgesehen sein, dass die beiden Türöffner oder Fluchttüröffner eine Betätigung des Betätigungsprofils unmittelbar sperren, indem jeweils einer der Türöffner oder Fluchttüröffner an einem Ende des Betätigungsprofils derart angeordnet ist, dass der Türöffner oder Fluchttüröffner mit dem jeweiligen Ende des Betätigungsprofils zusammenwirkt, um eine Bewegung des Betätigungsprofils auf das Grundprofil zu schaltbar zu sperren oder freizugeben.

Insbesondere ist bei einer mittelbaren Blockierung oder Sperrung des Betätigungsprofils von Vorteil, dass kein zwischenliegendes Getriebeelement benötigt wird und dadurch auch bei hoher Krafteinwirkung auf das Betätigungsprofil keine Verformung eines zwischengeschalteten Getriebeelements auftreten kann. Zudem wird die auf das Betätigungsprofil wirkende Kraft direkt und unmittelbar von den beiden Türöffnern oder Fluchttüröffnern aufgenommen, sodass die Haltekraft der Türöffner oder Fluchttüröffner direkt und in voller Höhe zur Verfügung steht.

Die in der Praxis übliche Haltekraft eines Fluchttüröffners liegt insbesondere im Bereich zwischen 1000 N und 8000 N, vorzugsweise zwischen 3000 und 6000N. Bei der Verwendung von zwei Fluchttüröffnern verdoppelt sich diese Haltekraft. D.h. die Haltekraft, die für das Sperren der Betätigungsvorrichtung zur Verfügung steht, reicht in jedem Fall aus, um eine manuelle Betätigung der Anti-Panik-Druckstange wirkungsvoll zu unterbinden.

Durch das symmetrische Einleiten der Kraft und die Anordnung der beiden Türöffner oder Fluchttüröffner an den jeweils gegenüberliegenden Enden des Betätigungsprofils erfolgt die Krafteinleitung zudem verteilt, insbesondere symmetrisch, sodass ein Verklemmen oder Verkanten verhindert wird und in einem Notfall auch eine sichere Entriegelung gewährleistet wird.

Insbesondere kann vorgesehen sein, dass das Betätigungsprofil an beiden Enden jeweils einen Anschlag aufweist, der in eine Schwenkfalle des jeweiligen Türöffners oder Fluchttüröffners eingreift, oder dass das Betätigungsprofil an beiden Enden jeweils eine Nut aufweist, in die eine Schwenkfalle des jeweiligen Türöffners oder Fluchttüröffners eingreift.

Beispielsweise kann in einer mechanisch besonders stabilen Ausgestaltung vorgesehen sein, dass das Betätigungsprofil an einem Ende ein Verstärkungsprofil oder an beiden Enden jeweils ein Verstärkungsprofil aufweist, vorzugsweise aus einem Metall und/oder einem Aluminium, wobei das Verstärkungsprofil mit dem Betätigungsprofil verbunden ist oder wobei beide Verstärkungsprofile mit dem Betätigungsprofil verbunden sind.

Vorteilhafterweise kann vorgesehen sein, dass der Anschlag des Betätigungsprofils, oder dass die Nut des Betätigungsprofils, an einem der Verstärkungsprofile oder jeweils an beiden Verstärkungsprofilen angeformt ist.

Für ein optisch ansprechendes Erscheinungsbild kann beispielsweise vorgesehen sein, dass das Betätigungsprofil endseitig eine Abdeckkappe oder an beiden Enden jeweils eine Abdeckkappe aufweist, vorzugsweise aus einem Metall und/oder einem Aluminium und/oder einem Kunststoff, wobei die Abdeckkappe mit dem Betätigungsprofil verbunden ist oder wobei die Abdeckkappen mit dem Betätigungsprofil verbunden sind, und dass der Anschlag des Betätigungsprofils, oder dass die Nut des Betätigungsprofils an der Abdeckkappe oder jeweils an beiden Abdeckkappen angeformt ist.

In einer vorteilhaften Ausgestaltung kann vorgesehen sein, dass einer der Türöffner oder Fluchttüröffner oder dass beide Türöffner oder Fluchttüröffner auf einem Schlittenprofil angeordnet sind, wobei das Schlittenprofil an dem Grundprofil abnehmbar gehaltert ist, insbesondere verschiebbar an dem Grundprofil gehaltert ist.

Das Schlittenprofil kann von dem seitlichen Ende her in das Grundprofil eingeführt werden und dort verschraubt werden. Das Grundprofil kann eine zu dem Schlittenprofil komplementäre Profilaufnahme aufweisen, in die das Schlittenprofil seitlich einschiebbar ist. Über Klemmschrauben kann das Schlittenprofil dann in dem Grundprofil fixiert werden. Auf die Art und Weise ist es möglich, eine Anti-Panik-Druckstange durch eine elektrisch schaltbare Sperrvorrichtung umfassend die zwei Türöffner oder Fluchttüröffner aufzurüsten, indem das Grundprofil seitlich jeweils über das Schlittenprofil mit den Türöffnern erweitert wird. So kann eine Anti-Panik-Druckstange nachträglich mit einer elektrisch schaltbaren Sperrvorrichtung aufgerüstet werden.

In einer Ausgestaltung kann vorgesehen sein, dass einer der Türöffner oder Fluchttüröffner oder dass beide Türöffner oder Fluchttüröffner auf einer Konsole angeordnet sind, insbesondere mit der Konsole verschraubt sind. Über die Konsole kann der notwendige Abstand zwischen Türöffner oder Fluchttüröffner bzw. deren Schwenkfallen und dem Anschlag oder der Nut des Betätigungsprofils, die in die Schwenkfalle eingreifen, eingestellt werden. Zudem kann die Konsole eine mechanisch stabile Montage des Türöffners oder Fluchttüröffners gewährleisten.

Insbesondere kann vorgesehen sein, dass die Konsole zwischen Schlittenprofil und Grundprofil angeordnet ist.

Um ein optisch ansprechendes Erscheinungsbild zu gewährleisten ist insbesondere vorgesehen, dass einer der Türöffner oder Fluchttüröffner oder dass beide Türöffner oder Fluchttüröffner derart angeordnet sind, dass deren Längserstreckung quer zur Längserstreckung des Grundprofils und quer zur Betätigungsrichtung des Betätigungsprofils verläuft. Dadurch wird der Querschnitt bzw. werden die Abmessungen des Grundprofils der Anti-Panik-Druckstange durch die Türöffner oder Fluchttüröffner nicht erweitert. D.h. optisch gesehen sind die Fluchttüröffner oder Türöffner innerhalb des Umfangs des Grund- bzw. Betätigungsprofils der Anti-Panik-Druckstange angeordnet.

Vorzugsweise wird unter Längserstreckung des Grundprofils die längste Erstreckung des Grundprofils verstanden. Ebenso wird unter der Längserstreckung des Türöffners dessen längste Erstreckung verstanden.

Insbesondere kann vorgesehen sein, dass der Querschnitt des Grundprofils eine größere Erstreckung als die Längserstreckung des Türöffners oder Fluchttüröffners besitzt, oder beider Türöffner oder Fluchttüröffner besitzt, sodass der Türöffner oder Fluchttüröffner oder dass beide Türöffner oder Fluchttüröffner stirnseitig gesehen mit ihrer Längserstreckung vollständig innerhalb des Querschnitts des Grundprofils angeordnet sind.

In einer Ausgestaltung kann vorgesehen sein, dass der Türöffner oder Fluchttüröffner oder dass beide Türöffner oder Fluchttüröffner als Ruhestromöffner ausgebildet sind. Insbesondere wird unter Ruhestromöffner ein Türöffner oder Fluchttüröffner verstanden, der in strom losem Zustand entriegelt ist. Dadurch wird gewährleistet, dass bei Stromausfall die Fluchttür in jedem Fall begehbar ist. Um die Fluchttür zu sperren, ist es bei der Verwendung eines Ruhestromöffners notwendig, diesen mit elektrischer Energie zu versorgen.

In einer alternativen Ausgestaltung kann vorgesehen sein, dass der Türöffner oder Fluchttüröffner oder dass beide Türöffner oder Fluchttüröffner als Arbeitsstromöffner ausgebildet sind, und wobei eine Notstromversorgung mit einer Batterie oder einem aufladbaren Akku vorgesehen ist, insbesondere dass die Notstromversorgung innerhalb der Anti-Panik-Druckstange angeordnet ist, um bei Stromausfall eine Betätigung des Betätigungsprofils zu ermöglichen. Insbesondere wird unter Arbeitsstromöffner in diesem Zusammenhang verstanden, dass der Fluchttüröffner oder Türöffner bestromt werden muss, um eine Betätigung der Anti-Panik-Druckstange freizugeben. Demzufolge ist auch eine Notstromversorgung oder USV notwendig, um im Notfall eine sichere Begehung der Tür zu ermöglichen. Von Vorteil bei dieser Ausgestaltung ist beispielsweise, dass bei einer Freischaltung der Tür das übliche und bekannte Türöffnersummen ertönt, sodass ein Benutzer das gewohnte Türöffnersummen hört, sofern die Tür freigeschaltet wird.

Eine Anwendung der Anti-Panik-Druckstange kann in Fluchtwegen oder Rettungswegen in Gebäuden erfolgen. Dabei ist auch eine Kombination der Anti-Panik-Druckstange mit Brandmeldeanlagen bzw. Feuermelder oder Rauchmelder vorgesehen. Auch über Zutrittskontrollanlagen kann die Anti-Panik-Druckstange angesteuert werden, sodass bei einer Berechtigung, die beispielsweise durch einen Schlüssel oder einen Transponder über eine Zutrittskontrollanlage nachgewiesen wird, eine Freischaltung der Anti-Panik-Druckstange erfolgt, sodass die Fluchttür ohne Abgabe eines Alarms begehbar ist. Nach erfolgter Begehung Freischaltung durch die Zutrittskontrollanlage kann die Anti-Panik-Druckstange wieder scharf geschaltet, d.h. die Nottür oder Fluchttür wieder gesperrt werden.

In den Figuren sind weitere beispielhafte Ausgestaltungen der Erfindung dargestellt und nachstehend beschrieben. Dabei zeigen:
- Fig. 1:: eine Schnittdarstellung einer erfindungsgemäßen Anti-Panik-Druckstange;
- Fig. 2a und 2b:: eine Detailvergrößerung im Bereich des Endes einer erfindungsgemäßen Anti-Panik-Druckstange mit unmittelbarer Sperrung des Betätigungsprofils in unbetätigter Stellung;
- Fig. 3a und 3b:: die erfindungsgemäße Anti-Panik-Druckstange gemäß den Figuren 2a und 2b in betätigter Stellung;
- Fig. 4a und 4b:: eine Schnittdarstellung der Enden der Anti-Panik-Druckstange mit mittelbarer Sperrung des Betätigungsprofils;
- Fig. 5a und 5b:: eine Darstellung des Betätigungsprofils mit Abdeckkappe und Verstärkungsprofil;
- Fig. 6:: eine Fluchtwegsicherungsvorrichtung mit der erfindungsgemäßen Anti-Panik-Druckstange.

Die in den Figuren gezeigten Ausgestaltungen sind beispielhaft und sollen nicht einschränkend verstanden werden. Jeweils gleich funktionierende Merkmale wurden mit denselben Referenzzeichen versehen. Für den Fachmann liegt auf der Hand, dass er im Rahmen seines handwerklichen Könnens und innerhalb des Geltungsbereichs der Patentansprüche die in den Figuren gezeigten Ausgestaltungen untereinander kombinieren kann, ohne den Schutzbereich der Ansprüche zu verlassen.

In der Fig. 1 ist eine schematische Schnittdarstellung der erfindungsgemäßen Anti-Panik-Druckstange 2 gezeigt. Die Anti-Panik-Druckstange 2 weist ein Grundprofil 22 auf, welches aufliegend auf einem Türflügel montierbar ist, beispielsweise durch Verschrauben. Das Grundprofil 22 bildet sozusagen die Rückseite der Anti-Panik-Druckstange 2. Die Vorderseite der Anti-Panik-Druckstange 2 wird durch eine Betätigungshandhabe in Form des Betätigungsprofils 21 gebildet. Bei Druck auf das Betätigungsprofil 21 wird dieses entlang der dargestellten Bewegungsrichtung 7 auf das Grundprofil 22 zu bewegt.

Die Anti-Panik-Druckstange 2 umfasst eine Übertragungsvorrichtung 26 bzw. ein Getriebe 26, um die Bewegung der Betätigungshandhabe 21 auf eine Schiebervorrichtung 23 zu übertragen. Die Schiebervorrichtung 23 ist am Boden des Grundprofils angeordnet und umfasst wenigstens einen Schieber 24. Der Schieber 24 ist mit einer Abtriebsnuss 25 verbunden, die über einen Dorn 252 mit der Nuss eines Türschlosses verbunden ist, um das Türschloss zu entriegeln. Bei Druck auf das Betätigungsprofil 21 setzt sich der Schieber 24 in Bewegung, dreht die Abtriebsnuss und dadurch die Schlossnuss, um das zugehörige Türschloss zu entriegeln, sodass die zugehörige Fluchttür oder Notausgangstür geöffnet werden kann.

Das Grundprofil 22 besitzt einen U-förmigen Querschnitt mit nach vorne gerichteten offenen Seitenwänden. Auch das Betätigungsprofil 21 besitzt einen im wesentlichen U-förmigen Querschnitt und ist innerhalb der Seitenwände des Grundprofils geführt. D.h. bei einer Betätigung des Betätigungsprofils 21 taucht dieses in das Grundprofil 22 ein.

Seitlich des Betätigungsprofils sind zwei Abdeckkappen 61 und 62 vorgesehen, um die Seiten der Anti-Panik-Druckstange 2 abzudecken.

Um die Bewegung des Betätigungsprofils 21 auf den Schieber 24 zu übertragen, umfasst die Übertragungsvorrichtung 26 einen ersten Hebel 261 sowie einen zweiten Hebel 262. Ein Ende der beiden Hebel ist jeweils mit der Schiebervorrichtung bzw. dem wenigstens einen Schieber 24 verbunden. Das andere Ende der beiden Hebel 261, 262 wirkt mit dem Betätigungsprofil zusammen. Bei Bewegung des Betätigungsprofils 21 entlang der dargestellten Richtung 7 schwenken die beiden Hebel 261, 262 jeweils um eine Schwenkachse und bewegen dadurch den Schieber 24 der Schiebervorrichtung 23 entlang der Längsrichtung des Grundprofils.

Die Anti-Panik-Druckstange 2 umfasst eine elektrisch schaltbare Sperrvorrichtung aufweisend zwei Fluchttüröffner 31 und 32. Die beiden Fluchttüröffner 31 und 32 sind jeweils im Bereich eines Endes des Grundprofils 22 angeordnet und wirken in der Darstellung der Fig. 1 unmittelbar mit dem Betätigungsprofil 21 zusammen. Diese elektrische Sperrvorrichtung ermöglicht es, eine Betätigung der Anti-Panik-Druckstange 2 elektrisch schaltbar zu sperren oder freizugeben. Durch Sperren der Anti-Panik-Druckstange 2 kann ein unautorisiertes Begehen einer Tür verhindert werden. Im Falle einer autorisierten Begehung oder im Falle eines Alarms wird eine Betätigung der Betätigungshandhabe 21 freigeschaltet, sodass durch Druck auf das Betätigungsprofil 21 dieses eingedrückt werden kann und dadurch das Türschloss der Fluchttür oder Notausgangstür entriegelt wird.

In den Fig. 2a und 2b sind jeweils die beiden Enden der in Fig. 1 dargestellten Anti-Panik-Druckstange vergrößert dargestellt. Die beiden Fluchttüröffner 31 und 32 weisen jeweils eine elektrisch schaltbar freigebbare oder sperrbare Schwenkfalle 331 bzw. 332 auf. Sofern diese Schwenkfallen 331, 332 elektrisch blockiert werden, ist eine Schwenkbewegung der Schwenkfallen unterbunden. Sofern die Schwenkfallen 331, 332 elektrisch freigeschaltet werden, können diese um ihre Schwenkachse drehen.

Die beiden Abdeckkappen 61 und 62 weisen jeweils an ihrem unteren, den beiden Türöffnern 31 und 32 zugewandten Ende einen Anschlag 41 bzw. 42 auf. Diese Anschläge 41 und 42 sind jeweils als vorstehende Kanten ausgebildet und greifen in die jeweils zugeordnete Schwenkfalle 331 bzw. 332 ein. Bei blockierter Schwenkfalle 331, 332 wird durch diesen Eingriff eine Betätigung des Betätigungsprofils unmittelbar gesperrt, da bei Druck auf das Betätigungsprofil 21 die beiden Anschläge 41 und 42 jeweils in Kontakt mit den Schwenkfallen 331 und 332 gelangen, die elektrisch festgesetzt sind und eine weitere Bewegung verhindern.

Die beiden Türöffner 31 und 32 sind jeweils auf einer Konsole 35 montiert, beispielsweise verschraubt, verklebt oder vernietet. Die Konsole 35 ist mit ihrem anderen Ende auf einem Schlittenprofil 34 angeordnet. Über die Höhe der Konsole 35 kann die Montagehöhe der beiden Türöffner 31 und 32 variiert werden, um diese an die erforderlichen Abmessungen der Anti-Panik-Druckstange 2 anzupassen.

Über das Schlittenprofil 34 können die Türöffner 31 bzw. 32 jeweils endseitig an das Grundprofil 22 angeschlossen werden. Dazu greift das Schlittenprofil 34 seitlich in das Grundprofil 22 ein und kann dort fixiert werden, beispielsweise mittels Klemmschrauben.

Im Bereich des in Fig. 2a dargestellten Schlittenprofils 34 ist zwischen Konsole 35 und Schlittenprofil 34 die Abtriebsnuss 25 dargestellt. Die Abtriebsnuss 25 wird mittels eines Nussgetriebes 251 mit dem Schieber 24 der Schiebervorrichtung 23 verbunden. Die Längsbewegung des Schiebers 24 wird mittels des Nussgetriebes 251 in eine Drehbewegung der Abtriebsnuss 25 umgesetzt.

Die Abtriebsnuss kann mittels eines Dorns 252 (wie in Fig. 4a dargestellt) mit einem Türschloss verbunden werden. Über den Dorn 252 wird die Drehbewegung der Abtriebsnuss 25 auf die Schlossnuss übertragen, um das Türschloss zu entriegeln.

In den Fig. 3a und 3b ist die betätigte Stellung der Anti-Panik-Druckstange 2 aus Fig. 1 dargestellt. In den Figuren ist ersichtlich, dass die beiden Schwenkfallen 331 und 332 jeweils um ihre Schwenkachse gedreht sind und das Betätigungsprofil 21 auf das Grundprofil 22 zu bewegt wurde. Die beiden Anschläge 41 und 42 der Abdeckkappen 61 und 62 sind dabei an den Schwenkfallen 331 und 332 vorbei in Richtung auf den Boden des Grundprofils 22 zu bewegt worden. In dieser Position wurde die Abtriebsnuss 25 entsprechend gedreht und ein angeschlossenes Türschloss entriegelt.

In den Fig. 4a und 4b ist eine alternative Ausgestaltung der Anti-Panik-Druckstange 2 gezeigt. Im Unterschied zu den vorher dargestellten Ausgestaltungen greifen hier die beiden Türöffner 31 und 32 unmittelbar zur Sperrung der Betätigung des Betätigungsprofils 21 ein. Die beiden Türöffner 31 und 32 sind gleichartig aufgebaut, d.h. weisen wieder jeweils schwenkbare Türöffnerfallen 331 und 332 auf, die elektrisch schaltbar freigebbar und/oder blockierbar sind. In der Fig. 4a ist der Dorn 252 dargestellt, der direkt in die Schwenkfalle 331 des Türöffners 31 eingreift. Der Dorn 252 ist als Vierkantdorn ausgebildet und greift mit seiner einen Längsseite formschlüssig in die Schwenkfalle ein, sodass diese in blockierter Stellung eine Drehung des Dorns und damit eine Drehung der Abtriebsnuss 25 verhindert.

In der Fig. 4b ist der Türöffner 32 auf der gegenüberliegenden Seite der Anti-Panik-Druckstange 2 dargestellt. Die Schwenkfalle 332 des Türöffners 32 wirkt mit einem Schieberanschlag 321 zusammen, um eine Bewegung des Schiebers 24 der Schiebervorrichtung 23 zu sperren oder freizugeben. Der Schieberanschlag 321 ist mit dem wenigstens einen Schieber 24 verbunden, sodass bei blockierter Schwenkfalle 332 eine Bewegung des Schiebers 24 in eine in der Fig. 4b dargestellte Richtung nach rechts durch den Türöffner 32 unterbunden wird. Dadurch wird in dem in den Figuren 4a und 4b dargestellten Ausführungsbeispiel eine Betätigung des Betätigungsprofils 21 mittelbar gesperrt, indem zu beiden Seiten des Grundprofils 22 die elektrisch schaltbare Sperrvorrichtung umfassend die beiden Fluchttüröffner 31 und 32 angeordnet ist, um über zwischengeschaltete Elemente eine Bewegung des Schiebers 24 der Schiebervorrichtung und damit des Betätigungsprofils 21 indirekt zu sperren.

Wie in den Figuren 4a und 4b dargestellt ist, weist das Betätigungsprofil 21 jeweils in seinem Endbereich ein Verstärkungsprofil 51 bzw. 52 auf, welches von den Abdeckkappen 61 bzw. 62 überdeckt wird. Das Verstärkungsprofil 51 bzw. 52 dient der mechanischen Verstärkung des Betätigungsprofils 21. Die Abdeckkappen 61 bzw. 62 schließen die Anti-Panik-Druckstange zu den Seiten hin optisch ab und stellen einen Berührschutz dar.

In der Fig. 5a ist die Betätigungshandhabe bzw. das Betätigungsprofil 21 mit endseitig montierter Abdeckkappe 62 dargestellt. Die Abdeckkappe 62 weist zwei Befestigungslöcher 631 und 632 auf, mittels denen die Abdeckkappe 62 mit dem in der Fig. 5b dargestellten Verstärkungsprofil 52 verschraubt wird.

In der Fig. 5b ist das Betätigungsprofil 21 mit abgenommener Abdeckkappe 62 dargestellt. Innerhalb des Betätigungsprofils 21 ist das Verstärkungsprofil 52 angeordnet. Das Verstärkungsprofil 52 ist als ein 3D-Rippenprofil ausgebildet und verstärkt die Innenseite des Betätigungsprofils 21. Das Verstärkungsprofil 52 kann in das Betätigungsprofil 21 formschlüssig eingesetzt werden, insbesondere verrastet werden und/oder dort verklebt und/oder verschraubt werden. Am unteren Ende des Verstärkungsprofils 52 sind zwei Schrauben bzw. Schraubgewinde 531 und 532 angeordnet, die mit den beiden Befestigungslöchern 631 und 632 der Abdeckkappe 62 korrespondieren.

In den Figuren 5a und 5b ist lediglich ein Ende des Betätigungsprofils 21 dargestellt, welches der Darstellung der Fig. 4b entspricht. Das andere Ende des Betätigungsprofils 21, welches der Darstellung der Fig. 4a entspricht, ist entsprechend analog aufgebaut.

In der Fig. 6 ist eine Fluchtwegvorrichtung 1 schematisch dargestellt. Die Fluchtwegsicherungsvorrichtung 1 umfasst eine aufliegend auf einem Türblatt 12 montierte Anti-Panik-Druckstange 2 an einer Fluchttür 11. Die Fluchttür 11 umfasst ein über Bänder 131 und 132 schwenkbar gelagertes Türblatt, welches an einem Türrahmen 13 befestigt ist. In dem Türblatt 12 ist ein Einsteckschloss 14 angeordnet, welches mit der Anti-Panik-Druckstange 2 zusammenwirkt. Das Einsteckschloss 14 kann beispielsweise als ein selbstverriegelndes Panikschloss ausgebildet sein.

Die Anti-Panik-Druckstange 2 ist über eine elektrische Verbindung 17, beispielsweise einen elektrischen Datenbus 17, mit einer Nottaste 15 und einem Alarmgeber 16 verbunden. Über die elektrische Verbindung 17 bzw. den Datenbus 17 kann die Anti-Panik-Druckstange 2 schaltbar blockiert bzw. freigegeben werden.

Sofern ein Notfall auftritt, kann durch Drücken der Nottaste 15 ein Alarm ausgelöst werden, wodurch der Alarmgeber 16 ein Alarmsignal abgibt und die Anti-Panik-Druckstange 2 zur Betätigung freigeschaltet wird. Daraufhin kann durch Eindrücken des Betätigungsprofils 21 der Anti-Panik-Druckstange 2 das Türschloss 14 entriegelt und die Tür 11 durch Schwenken des Türblatts 12 geöffnet werden.

Es ist auch denkbar, an den elektronischen Bus 17 eine Brandmeldevorrichtung, beispielsweise einen Rauchmelder oder eine Brandmeldezentrale anzuschließen, oder eine Fluchtwegsteuerung anzuschließen oder weitere Komponenten, wie eine Zutrittskontrollvorrichtung anzuschließen, um die Anti-Panik-Druckstange 2 elektrisch schaltbar freizugeben und/oder zu blockieren.

### Bezugszeichenliste

- 1: Fluchtwegvorrichtung
- 11: Fluchttür, Notausgangstür
- 12: Türblatt
- 13: Türrahmen
- 131: Türband
- 132: Türband
- 14: Türschloss
- 15: Nottaste
- 16: Alarmgeber
- 17: Bus

- 2: Anti-Panik-Druckstange
- 21: Betätigungsprofil
- 22: Grundprofil
- 23: Schiebervorrichtung
- 24: Schieber
- 25: Abtriebsnuss
- 251: Nussgetriebe
- 252: Dorn
- 26: Übertragungsvorrichtung, Getriebe
- 261: erster Hebel
- 262: zweiter Hebel

- 31: erster Türöffner, Fluchttüröffner
- 32: zweiter Türöffner, Fluchttüröffner
- 321: Schieberanschlag
- 331: erste Türöffnerfalle
- 332: zweite Türöffnerfalle
- 34: Schlittenprofil
- 35: Konsole

- 41: erster Anschlag
- 42: zweiter Anschlag

- 51: erstes Verstärkungsprofil
- 52: zweites Verstärkungsprofil
- 531: Schraube
- 532: Schraube

- 61: erste Abdeckkappe
- 62: zweite Abdeckkappe
- 631: Befestigungsloch
- 632: Befestigungsloch

- 7: Betätigungsrichtung

## Patentansprüche

1. Anti-Panik-Druckstange zur Betätigung eines Türschlosses (14) einer Fluchttür (11) oder Notausgangstür (11),
umfassend ein auf einem Türblatt (12) aufliegend montierbares Grundprofil (22) und ein sich parallel zu der Längsrichtung des Grundprofils (22) erstreckendes Betätigungsprofil (21), welches relativ zu dem Grundprofil (22) beweglich gelagert ist, sowie eine im Grundprofil (22) angeordnete Schiebervorrichtung (23) mit wenigstens einem Schieber (24), der über ein Nussgetriebe (251) oder eine Kurbelstange mit einer Abtriebsnuss (25) zur Betätigung eines Türschlosses (14) verbunden ist, und wobei die Abtriebsnuss (25) mittels eines Dorns (252) mit einer Schlossnuss des Türschlosses (14) verbindbar ist,
weiter umfassend eine Übertragungsvorrichtung (26) zur Übertragung einer Bewegung des Betätigungsprofils auf die Schiebervorrichtung (23),
**dadurch gekennzeichnet,**
**dass** entweder zwei Türöffner (31, 32) oder zwei Fluchttüröffner (31, 32) vorgesehen sind, wobei jeweils einer der Türöffner (31, 32) oder einer der Fluchttüröffner (31, 32) im Bereich eines Endes des Grundprofils (22) außerhalb des Betätigungsprofils (21) und außerhalb des Grundprofils (22) derart angeordnet ist, dass jeder der beiden Türöffner (31, 32) oder jeder der beiden Fluchttüröffner (31, 32) eine Betätigung des Betätigungsprofils (21) schaltbar sperrt.

2. Anti-Panik-Druckstange nach Anspruch 1,
**dadurch gekennzeichnet,**
**dass** die beiden Türöffner (31, 32) oder die beiden Fluchttüröffner (31, 32) eine Betätigung des Betätigungsprofils (21) mittelbar sperren, indem einer der Türöffner (31, 32) oder einer der Fluchttüröffner (31, 32) mit der Abtriebsnuss (25) und/oder der Kurbelstange und/oder dem Nussgetriebe (251) und/oder dem Dorn (252) zusammenwirkt, um eine Bewegung der Abtriebsnuss (25) und/oder der Kurbelstange und/oder des Dorns schaltbar freizugeben oder zu sperren.

3. Anti-Panik-Druckstange nach Anspruch 2,
**dadurch gekennzeichnet,**
**dass** jeder der Türöffner (31, 32) oder jeder der Fluchttüröffner (31, 32) eine schaltbare Türöffnerfalle (331, 332) aufweist, welche freigegeben um eine Schwenkachse frei schwenkbar ist und gesperrt in einer Sperrposition fixiert ist, und
wobei entweder ein an der Abtriebsnuss (25) befindlicher Anschlag in die Türöffnerfalle (331, 332) eines der beiden Türöffner eingreift oder ein an der Kurbelstange oder dem Nussgetriebe (251) befindlicher Anschlag in die Türöffnerfalle (331, 332) eines der beiden Türöffner eingreift, oder wobei der Dorn (252) direkt in die Türöffnerfalle (331, 332) eines der beiden Türöffner eingreift, wobei vorzugsweise vorgesehen ist,
**dass** der andere der beiden Türöffner (31, 32) oder der andere der beiden Fluchttüröffner (31, 32) im Bereich des gegenüberliegenden Endes des Betätigungsprofils (21) oder Grundprofils (22) angeordnet ist und mit einem Schieber (24) der Schiebervorrichtung (23) mittelbar oder unmittelbar zusammenwirkt, um eine Bewegung des Schiebers (24) schaltbar freizugeben oder zu sperren.

4. Anti-Panik-Druckstange nach Anspruch 1,
**dadurch gekennzeichnet,**
**dass** die beiden Türöffner (31, 32) oder die beiden Fluchttüröffner (31, 32) eine Betätigung des Betätigungsprofils (21) unmittelbar sperren, indem jeweils einer der Türöffner (31, 32) oder jeweils einer der Fluchttüröffner (31, 32) an einem Ende des Betätigungsprofils (21) derart angeordnet ist, dass der Türöffner (31, 32) oder der Fluchttüröffner (31, 32) mit dem jeweiligen Ende des Betätigungsprofils (21) zusammenwirkt, um eine Bewegung des Betätigungsprofils (21) auf das Grundprofil (22) zu schaltbar zu sperren oder freizugeben.

5. Anti-Panik-Druckstange nach Anspruch 4,
**dadurch gekennzeichnet,**
**dass** das Betätigungsprofil (21) an beiden Enden jeweils einen Anschlag (41, 42) aufweist, der in eine Schwenkfalle (331, 332) des jeweiligen Türöffners (31, 32) oder des jeweiligen Fluchttüröffners (31, 32) eingreift, oder dass das Betätigungsprofil (21) an beiden Enden jeweils eine Nut aufweist, in die eine Schwenkfalle (331, 332) des jeweiligen Türöffners (31, 32) oder des jeweiligen Fluchttüröffners (31, 32) eingreift.

6. Anti-Panik-Druckstange nach Anspruch 4 oder 5,
**dadurch gekennzeichnet,**
**dass** das Betätigungsprofil (21) an einem Ende ein Verstärkungsprofil (51 oder 52) oder an beiden Enden jeweils ein Verstärkungsprofil (51, 52) aufweist, vorzugsweise aus einem Metall und/oder einem Aluminium, wobei das Verstärkungsprofil (51, 52) mit dem Betätigungsprofil (21) verbunden ist oder wobei beide Verstärkungsprofile (51, 52) mit dem Betätigungsprofil (21) verbunden sind.

7. Anti-Panik-Druckstange nach einem der Ansprüche 4 bis 6,
**dadurch gekennzeichnet,**
**dass** der Anschlag (41, 42) des Betätigungsprofils (21), oder dass die Nut des Betätigungsprofils (21), an einem der Verstärkungsprofile (51 oder 52) oder jeweils an beiden Verstärkungsprofilen (51, 52) angeformt ist.

8. Anti-Panik-Druckstange nach einem der Ansprüche 4 bis 6,
**dadurch gekennzeichnet,**
**dass** das Betätigungsprofil (21) endseitig eine Abdeckkappe (61 oder 62) oder an beiden Enden jeweils eine Abdeckkappe (61, 62) aufweist, vorzugsweise aus einem Metall und/oder einem Aluminium und/oder einem Kunststoff, wobei die Abdeckkappen (61, 62) mit dem Betätigungsprofil (21) verbunden sind, und dass der Anschlag (41, 42) des Betätigungsprofils (21), oder dass die Nut des Betätigungsprofils an der Abdeckkappe oder jeweils an beiden Abdeckkappen (61, 62) angeformt ist.

9. Anti-Panik-Druckstange nach einem der vorhergehenden Ansprüche,
**dadurch gekennzeichnet,**
**dass** einer der Türöffner (31, 32) oder einer der Fluchttüröffner (31, 32) oder dass beide Türöffner (31, 32) oder beide Fluchttüröffner (31, 32) auf einem Schlittenprofil (34) angeordnet sind, wobei das Schlittenprofil (34) an dem Grundprofil (22) abnehmbar gehaltert ist, insbesondere verschiebbar an dem Grundprofil (22) gehaltert ist.

10. Anti-Panik-Druckstange nach einem der vorhergehenden Ansprüche, **dadurch gekennzeichnet,**
**dass** einer der Türöffner (31, 32) oder einer der Fluchttüröffner (31, 32) oder dass beide Türöffner (31, 32) oder beide Fluchttüröffner (31, 32) auf einer Konsole (35) angeordnet sind, insbesondere mit der Konsole (35) verschraubt sind.

11. Anti-Panik-Druckstange nach Anspruch 10,
**dadurch gekennzeichnet,**
**dass** die Konsole (35) zwischen Schlittenprofil (34) und Grundprofil (22) angeordnet ist.

12. Anti-Panik-Druckstange nach einem der vorhergehenden Ansprüche,
**dadurch gekennzeichnet,**
**dass** einer der Türöffner (31, 32) oder einer der Fluchttüröffner (31, 32) oder dass beide Türöffner (31, 32) oder beide Fluchttüröffner (31, 32) derart angeordnet sind, dass deren Längserstreckung quer zur Längserstreckung des Grundprofils (22) und quer zur Betätigungsrichtung (7) des Betätigungsprofils (21) verläuft.

13. Anti-Panik-Druckstange nach einem der vorhergehenden Ansprüche,
**dadurch gekennzeichnet,**
**dass** der Querschnitt des Grundprofils (22) eine größere Erstreckung als die Längserstreckung eines der beiden Türöffner (31, 32) oder eines der beiden Fluchttüröffner (31, 32) besitzt, oder beider Türöffner (31, 32) oder beider Fluchttüröffner (31, 32) besitzt, sodass der jeweilige Türöffner (31, 32) oder der jeweilige Fluchttüröffner (31, 32) oder dass beide Türöffner (31, 32) oder beide Fluchttüröffner (31, 32) stirnseitig gesehen mit ihrer Längserstreckung vollständig innerhalb des Querschnitts des Grundprofils (22) angeordnet sind.

14. Anti-Panik-Druckstange nach einem der vorhergehenden Ansprüche,
**dadurch gekennzeichnet,**
**dass** beide Türöffner (31, 32) oder beide Fluchttüröffner (31, 32) als Ruhestromöffner ausgebildet sind.

15. Anti-Panik-Druckstange nach einem der Ansprüche 1 bis 13,
**dadurch gekennzeichnet,**
**dass** beide Türöffner (31, 32) oder beide Fluchttüröffner (31, 32) als Arbeitsstromöffner ausgebildet sind, und wobei eine Notstromversorgung mit einer Batterie oder einem aufladbaren Akku vorgesehen ist, insbesondere dass die Notstromversorgung innerhalb der Anti-Panik-Druckstange (2) angeordnet ist, um bei Stromausfall eine Betätigung des Betätigungsprofils (21) zu ermöglichen.

## Claims

1. Anti-panic push bar for actuating a door lock (14) of an escape door (11) or emergency exit door (11),
comprising a base profile (22) which is mountable resting on a door leaf (12) and an actuating profile (21) which extends parallel to the longitudinal direction of the base profile (22) and is mounted movably relative to the base profile (22), and a slide device (23) which is arranged in the base profile (22) and has at least one slider (24), which is connected via a follower transmission (251) or a connecting rod to a driven follower (25) for actuating a door lock (14), and wherein the driven follower (25) is connectable to a lock follower of the door lock (14) by means of a spindle (252),
further comprising a transmission device (26) for transmitting a movement of the actuating profile to the slide device (23),
**characterized in that**
either two door openers (31, 32) or two escape door openers (31, 32) are provided, wherein one of the door openers (31, 32) or one of the escape door openers (31, 32) is respectively arranged in the region of one end of the base profile (22) outside the actuating profile (21) and outside the base profile (22) in such a way that each of the two door openers (31, 32) or each of the two escape door openers (31, 32) switchably blocks actuation of the actuating profile (21).

2. Anti-panic push bar according to claim 1,
**characterized in that**
the two door openers (31, 32) or the two escape door openers (31, 32) indirectly block actuation of the actuating profile (21) **in that** one of the door openers (31, 32) or one of the escape door openers (31, 32) interacts with the driven follower (25) and/or the connecting rod and/or the follower transmission (251) and/or the spindle (252) in order to switchably release or block a movement of the driven follower (25) and/or the connecting rod and/or the spindle.

3. Anti-panic push bar according to claim 2,
**characterized in that**
each of the door openers (31, 32) or each of the escape door openers (31, 32) has a switchable door opener latch (331, 332), which is freely pivotable about a pivot axis when released and is fixed in a locked position when locked, and wherein either a stop located on the driven follower (25) engages in the door opener latch (331, 332) of one of the two door openers or a stop located on the connecting rod or the follower transmission (251) engages in the door opener latch (331, 332) of one of the two door openers, or wherein the spindle (252) engages directly in the door opener latch (331, 332) of one of the two door openers, wherein it is preferably provided,
that the other of the two door openers (31, 32) or the other of the two escape door openers (31, 32) is arranged in the region of the opposite end of the actuating profile (21) or base profile (22) and interacts indirectly or directly with a slider (24) of the slide device (23) in order to switchably release or block a movement of the slider (24).

4. Anti-panic push bar according to claim 1,
**characterized in that**
the two door openers (31, 32) or the two escape door openers (31, 32) directly block actuation of the actuating profile (21) **in that** one of the door openers (31, 32) or one of the escape door openers (31, 32) is respectively arranged at one end of the actuating profile (21) in such a way that the door opener (31, 32) or the escape door opener (31, 32) interacts with the respective end of the actuating profile (21) in order to switchably block or release movement of the actuating profile (21) on the base profile (22).

5. Anti-panic push bar according to claim 4,
**characterized in that**
the actuating profile (21) has a respective stop (41, 42) at both ends, which engages in a pivot latch (331, 332) of the respective door opener (31, 32) or of the respective escape door opener (31, 32), or **in that** the actuating profile (21) has a respective groove at both ends, in which a pivot latch (331, 332) of the respective door opener (31, 32) or of the respective escape door opener (31, 32) engages.

6. Anti-panic push bar according to claim 4 or 5,
**characterized in that**
the actuating profile (21) has a reinforcing profile (51 or 52) at one end or a reinforcing profile (51, 52) at both ends, preferably made of a metal and/or an aluminum, wherein the reinforcing profile (51, 52) is connected to the actuating profile (21) or wherein both reinforcing profiles (51, 52) are connected to the actuating profile (21).

7. Anti-panic push bar according to one of claims 4 to 6,
**characterized in that**
the stop (41, 42) of the actuating profile (21), or the groove of the actuating profile (21), is formed on one of the reinforcing profiles (51 or 52) or on both reinforcing profiles (51, 52), respectively.

8. Anti-panic push bar according to one of claims 4 to 6,
**characterized in that**
the actuating profile (21) has a cover cap (61 or 62) at one end or a cover cap (61, 62) at both ends, respectively, preferably made of a metal and/or an aluminum and/or a plastic, wherein the cover caps (61, 62) are connected to the actuating profile (21), and the stop (41, 42) of the actuating profile (21), or the groove of the actuating profile, is formed on the cover cap or on both cover caps (61, 62), respectively.

9. Anti-panic push bar according to one of the preceding claims,
**characterized in that**
one of the door openers (31, 32) or one of the escape door openers (31, 32) or that both door openers (31, 32) or both escape door openers (31, 32) are arranged on a slide profile (34), wherein the slide profile (34) is removably mounted on the base profile (22), in particular is slidably mounted on the base profile (22).

10. Anti-panic push bar according to one of the preceding claims,
**characterized in that**
one of the door openers (31, 32) or one of the escape door openers (31, 32) or that both door openers (31, 32) or both escape door openers (31, 32) are arranged on a panel (35), in particular are screwed to the panel (35).

11. Anti-panic push bar according to claim 10,
**characterized in that**
the panel (35) is arranged between the slide profile (34) and the base profile (22).

12. Anti-panic push bar according to one of the preceding claims,
**characterized in that**
one of the door openers (31, 32) or one of the escape door openers (31, 32) or that both door openers (31, 32) or both escape door openers (31, 32) are arranged in such a way that their longitudinal extension runs transversely to the longitudinal extension of the base profile (22) and transversely to the actuating direction (7) of the actuating profile (21).

13. Anti-panic push bar according to one of the preceding claims,
**characterized in that**
the cross-section of the base profile (22) has a greater extension than the longitudinal extension of one of the two door openers (31, 32) or one of the two escape door openers (31, 32), or of both door openers (31, 32) or both escape door openers (31, 32), so that the respective door opener (31, 32) or the respective escape door opener (31, 32) or that both door openers (31, 32) or both escape door openers (31, 32) are arranged with their longitudinal extension completely within the cross-section of the base profile (22) when viewed from the front end.

14. Anti-panic push bar according to one of the preceding claims,
**characterized in that**
both door openers (31, 32) or both escape door openers (31, 32) are designed as quiescent current openers.

15. Anti-panic push bar according to one of claims 1 to 13,
**characterized in that**
both door openers (31, 32) or both escape door openers (31, 32) are designed as an operating current opener, and wherein an emergency power supply with a battery or a rechargeable battery is provided, in particular that the emergency power supply is arranged within the anti-panic push bar (2) in order to enable actuation of the actuating profile (21) in the event of a power failure.

## Revendications

1. Barre anti-panique pour actionner une serrure de porte (14) d'une porte de secours (11) ou d'une porte d'issue de secours (11),
comprenant un profilé de base (22) pouvant être monté en appui sur un vantail de porte (12) et un profilé d'actionnement (21) qui s'étend parallèlement à la direction longitudinale du profilé de base (22) et qui est monté mobile par rapport au profilé de base (22), ainsi qu'un dispositif à coulisse (23) disposé dans le profilé de base (22) et comportant au moins une coulisse (24), qui est relié par l'intermédiaire d'un mécanisme à fouillot (251) ou d'une bielle à un fouillot de sortie (25) pour l'actionnement d'une serrure de porte (14), et dans lequel le fouillot de sortie (25) peut être relié au moyen d'une tige (252) à un fouillot de la serrure de porte (14),
comprenant en outre un dispositif de transmission (26) pour transmettre un mouvement du profil d'actionnement au dispositif de coulissement (23),
**caractérisé en ce que**
qu'il est prévu soit deux gâches électriques (31, 32) soit deux gâches électriques de porte de secours (31, 32), l'un des gâches électriques (31, 32) ou l'un des gâches électriques de porte de secours (31, 32) est disposé dans la zone d'une extrémité du profilé de base (22) à l'extérieur du profilé d'actionnement (21) et à l'extérieur du profilé de base (22) de telle sorte que chacun des deux gâches électriques (31, 32) ou chacun des deux gâches électriques de porte de secours (31, 32) bloque de manière commutable un actionnement du profilé d'actionnement (21).

2. Barre anti-panique selon la revendication 1,
**caractérisé en ce que**
les deux gâches électriques (31, 32) ou les deux gâches électriques de porte de secours (31, 32) bloquent indirectement un actionnement du profilé d'actionnement (21), **en ce que** l'un des gâches électriques (31, 32) ou l'un des gâches électriques de porte de secours (31, 32) coopèrent avec le fouillot de sortie (25) et/ou la tige de manivelle et/ou le mécanisme à fouillot (251) et/ou la tige (252) afin de libérer ou de bloquer de manière commutable un mouvement du fouillot de sortie (25) et/ou de la tige de manivelle et/ou de la tige.

3. Barre anti-panique selon la revendication 2,
**caractérisé en ce que**
chacun des gâches électriques (31, 32) ou chacun des gâches électriques de porte de secours (31, 32) présente un pêne de gâche commutable (331, 332) qui, libéré, peut pivoter librement autour d'un axe de pivotement et qui, bloqué, est fixé dans une position de blocage, et
dans lequel soit une butée se trouvant sur le fouillot de sortie (25) s'engage dans le pêne (331, 332) de l'un des deux gâches électriques, soit une butée se trouvant sur la bielle ou le mécanisme à fouillot (251) s'engage dans le pêne (331, 332) de l'un des deux gâches électriques, ou dans lequel la tige (252) s'engage directement dans le pêne (331, 332) de l'un des deux gâches électriques, étant de préférence prévu,
que l'autre des deux gâches électriques (31, 32) ou l'autre des deux gâches électriques de porte de secours (31, 32) est disposé dans la zone de l'extrémité opposée du profil d'actionnement (21) ou du profil de base (22) et coopère directement ou indirectement avec un coulisseau (24) du dispositif à coulisseau (23) pour libérer ou bloquer de manière commutable un mouvement du coulisseau (24).

4. Barre anti-panique selon la revendication 1,
**caractérisé en ce que**
les deux gâches électriques (31, 32) ou les deux gâches électriques de de porte de secours (31, 32) bloquent immédiatement l'actionnement du profilé d'actionnement (21) en plaçant respectivement l'un des gâches électriques (31, 32) ou l'un des gâches électriques de porte de secours (31, 32) est disposé à une extrémité du profilé d'actionnement (21) de telle sorte que la gâche électrique (31, 32) ou la gâche électrique de porte de secours (31, 32) coopère avec l'extrémité respective du profilé d'actionnement (21) afin de bloquer ou de libérer de manière commutable un mouvement du profilé d'actionnement (21) sur le profilé de base (22).

5. Barre anti-panique selon la revendication 4,
**caractérisé en ce que**
le profilé d'actionnement (21) présente aux deux extrémités respectivement une butée (41, 42) qui s'engage dans un pêne pivotant (331, 332) de la gâche respective (31, 32) ou de la gâche respective (31, 32) de la porte de secours, ou **en ce que** le profilé d'actionnement (21) présente aux deux extrémités respectivement une rainure dans laquelle s'engage un pêne pivotant (331, 332) de la gâche respective (31, 32) ou de la gâche respective (31, 32) de la porte de secours.

6. Barre anti-panique selon la revendication 4 ou 5,
**caractérisé en ce que**
le profilé d'actionnement (21) présente à une extrémité un profilé de renforcement (51 ou 52) ou aux deux extrémités respectivement un profilé de renforcement (51, 52) , de préférence en un métal et/ou en un aluminium, le profilé de renforcement (51, 52) étant relié au profilé d'actionnement (21) ou les deux profilés de renforcement (51, 52) étant reliés au profilé d'actionnement (21).

7. Barre anti-panique selon l'une des revendications 4 à 6,
**caractérisé en ce que**
la butée (41, 42) du profilé d'actionnement (21), ou que la rainure du profilé d'actionnement (21), est formée sur l'un des profilés de renforcement (51 ou 52) ou respectivement sur les deux profilés de renforcement (51, 52).

8. Barre anti-panique selon l'une des revendications 4 à 6,
**caractérisé en ce que**
le profilé d'actionnement (21) comporte à son extrémité un capuchon de recouvrement (61 ou 62) ou à ses deux extrémités un capuchon de recouvrement (61, 62), de préférence en métal et/ou en aluminium et/ou en matière plastique, les capuchons de recouvrement (61, 62) sont reliés au profilé d'actionnement (21), et que la butée (41, 42) du profilé d'actionnement (21) ou la rainure du profilé d'actionnement est formée sur le capuchon de recouvrement ou respectivement sur les deux capuchons de recouvrement (61, 62).

9. Barre anti-panique selon l'une des revendications précédentes,
**caractérisé en ce que**
l'un des gâches électriques (31, 32) ou l'un des gâches électriques de porte de secours (31, 32) ou **en ce que** les deux gâches électriques (31, 32) ou les deux gâches électriques de porte de secours (31, 32) sont disposés sur un profilé de chariot (34), le profilé de chariot (34) étant maintenu de manière amovible sur le profilé de base (22), en particulier étant maintenu de manière déplaçable sur le profilé de base (22).

10. Barre anti-panique selon l'une des revendications précédentes,
**caractérisé en ce que**
l'un des gâches électriques (31, 32) ou l'un des gâches électriques de porte de secours (31, 32) ou **en ce que** les deux gâches électriques (31, 32) ou les deux gâches électriques de porte de secours (31, 32) sont disposés sur une console (35), en particulier sont vissés avec la console (35).

11. Barre anti-panique selon la revendication 10,
**caractérisé en ce que**
la console (35) est disposée entre le profilé de chariot (34) et le profilé de base (22).

12. Barre anti-panique selon l'une des revendications précédentes,
**caractérisé en ce que**
l'un des gâches électriques (31, 32) ou l'un des gâches électriques de porte de secours (31, 32) ou que les deux gâches électriques (31, 32) ou les deux gâches électriques de porte de secours (31, 32) sont disposés de telle sorte que leur extension longitudinale s'étend transversalement à l'extension longitudinale du profilé de base (22) et transversalement à la direction d'actionnement (7) du profilé d'actionnement (21).

13. Barre anti-panique selon l'une des revendications précédentes,
**caractérisé en ce que**
la section transversale du profilé de base (22) possède une extension plus grande que l'extension longitudinale de l'un des deux gâches électriques (31, 32) ou de l'un des deux gâches électriques de porte de secours (31, 32), ou possède les deux gâches électriques (31, 32) ou les deux gâches électriques de porte de secours (31, 32), de sorte que la gâche électrique respectif (31, 32) ou la gâche électrique de porte de secours respectif (31, 32) ou que les deux gâches électriques (31, 32) ou les deux gâches électriques de porte de secours (31, 32) sont disposés, vus de face, avec leur extension longitudinale entièrement à l'intérieur de la section transversale du profilé de base (22).

14. Barre anti-panique selon l'une des revendications précédentes,
**caractérisé en ce que**
les deux gâches électriques (31, 32) ou les deux gâches électriques de porte de secours (31, 32) sont conçus comme des gâches électriques à courant de repos.

15. Barre anti-panique selon l'une des revendications 1 à 13,
**caractérisé en ce que**
les deux gâches électriques (31, 32) ou les deux gâches électriques de porte de secours (31, 32) sont réalisées sous forme des gâches électriques à courant de travail, et une alimentation en courant de secours avec une batterie ou un accumulateur rechargeable étant prévue, en particulier **en ce que** l'alimentation en courant de secours est disposée à l'intérieur de la barre de pression anti-panique (2) afin de permettre un actionnement du profil d'actionnement (21) en cas de panne de courant.
